# EUROPÄISCHE PATENTANMELDUNG

(11) **EP 4 749 075 A2**
(43) Veröffentlichungstag der Anmeldung: **27.05.2026**
(21) Anmeldenummer: 25197337.6
(22) Anmeldetag: 21.08.2025
(51) Int. Cl.: E06B 9/08, E06B 9/58

(54) **ROLLTOR, INSBESONDERE NACHHALTIGES ROLLTOR**

(30) Priorität: 20.11.2024 DE 202024106700 U
(71) Anmelder: Efaflex Inzeniring D.O.O. Ljubljana, 1000 Ljubljana (SI)
(72) Erfinder: MAZEJ, Andrej, 1217 Vodice (SI); BREGAR, Luka, 1293 Smarje-Sap (SI); LETONJE, Jurij, 1234 Menges (SI)
(74) Vertreter: Kuhnen & Wacker Patent- und Rechtsanwaltsbüro PartG mbB

(57) **Zusammenfassung**

Die Erfindung betrifft ein Rolltor (1), insbesondere nachhaltiges Rolltor (1), welches wenigstens zwei Zargenträger (2) zur Aufnahme und Halterung von Führungsmitteln (12) oder zur Bildung von Führungsmitteln (12) zur Führung eines, insbesondere auf-/abwickelbaren Torbehanges (3), wenigstens einen Wickelkern (8) zum Aufwickeln und/oder Abwickeln des Torbehanges (3) und wenigstens ein Verkleidungselement (5; 6; 6A) besitzt, wobei wenigstens die Zargenträger (2), der Wickelkern (8) und das wenigstens eine Verkleidungselement (5; 6; 6A) wenigstens überwiegend aus einem nachwachsenden Holzrohstoff ausgebildet sind.

## Beschreibung

Die Erfindung betrifft ein Rolltor, insbesondere ein nachhaltiges Rolltor nach dem Oberbegriff des Anspruchs 1.

Rolltore, insbesondere vertikal öffnende, schnelllaufende Rolltore kommen in vielfältiger Art und Weise zum Öffnen und Schließen von Gebäudeöffnungen in Industriehallen zum Einsatz. Besondere Anforderungen an solche Rolltore bestehen insbesondere in Bezug auf Wartungsarmut, Betriebssicherheit, Schallschutz, Langlebigkeit. Auch ist ein hohes Maß an mechanischer Stabilität notwendig, da insbesondere bei schnelllaufenden Rolltoren, welche innerhalb von wenigen Sekunden eine große Gebäudeöffnung Öffnen und Verschließen können erhebliche mechanische Kräfte auf die Torstruktur, zum Beispiel die Zargenstruktur und deren Anbindung an Gebäudestrukturen einwirkt.

Zur Erfüllung all dieser Anforderungen, hat es sich bewährt, metallische Trägerstrukturen für die Zargen einzusetzen, welche hohe mechanische Stabilität bieten. Zudem hat es sich bewährt, einen Torbehang solcher Rolltore aus biegsamen Kunststoffbahnen auszubilden, welche leicht aufgewickelt werden können. Neben biegsamen Kunststoffbahnen haben sich auch auf mittelbare Lamellenstrukturen oder im Bereich der Sektionaltore winklig zueinander bewegbare, in sich jedoch starre Torsektionen bewährt.

Zusätzlich zu den oben angeführten, technisch oder kaufmännisch bedingten Anforderungen tritt zunehmend eine Forderung nach nachhaltigen Lösungen für technische Gegenstände/Gebäude hinzu, die immer mehr in den Vordergrund drängt. Insbesondere im Rahmen von ESG-Anforderungen werden immer mehr technische Lösungen einem Katalog von Nachhaltigkeitskriterien unterzogen, deren Erfüllung zunehmend Voraussetzung für eine Beauftragung generell oder für zum Beispiel staatliche Fördermaßnahmen im Einzelnen erforderlich werden.

Ausgehend von dieser Situation ist es Aufgabe der Erfindung, ein Rolltor, insbesondere ein nachhaltiges Rolltor bereitzustellen, welches insbesondere dazu beiträgt, wenigstens einige der Nachhaltigkeitskriterien zu erfüllen und insbesondere einen Ressourcenverbrauch von Energieintensiven oder CO2-intensiven Materialien, Halbzeugen und/oder Rohstoffen vermindert.

Neben den oben erwähnten Nachhaltigkeitsanforderungen soll außerdem ein Rolltor geschaffen werden, welches hinsichtlich auftretender Schwingungen und/oder Vibrationen während einer Auf-/Abbewegung eines Torvorhanges optimiert ist. Insgesamt wird ein Rolltor angestrebt, welches eine optimierte Laufkultur besitzt.

Eine solche Aufgabe wird mit einem Rolltor, insbesondere einem nachhaltigen Rolltor mit den Merkmalen des Anspruchs 1 gelöst. Vorteilhafte Ausführungsformen sind in den Unteransprüchen angegeben.

Ein erfindungsgemäßes Rolltor, insbesondere ein nachhaltiges Rolltor besitzt wenigstens zwei Zargenträger, zum Beispiel zur Aufnahme und Halterung von Führungsmitteln oder zur Bildung von Führungsmitteln zur Führung eines, insbesondere auf-/abwickelbaren Torbehanges, wenigstens einen Wickelkern zum Aufwickeln und/oder Abwickeln des Torbehanges und wenigstens ein Verkleidungselement. Es ist erfindungsgemäß derart weitergebildet, dass wenigstens die Zargenträger, der Wickelkern und das wenigstens eine Verkleidungselement wenigstens überwiegend aus einem nachwachsenden Holzrohstoff ausgebildet sind.

Bei einem derartigen erfindungsgemäßen Rolltor hat sich überraschenderweise gezeigt, dass die statisch hochbelasteten Zargenträger wie auch ein statisch und dynamisch hoch beanspruchter Wickelkern und Verkleidungselemente prozessicher und dauerhaft aus einem nachwachsenden Holzrohstoff gebildet werden können. Durch die Verwendung eines solchen Holzrohstoffes sind insbesondere energieintensive Herstellprozesse, wie sie beispielsweise bei der Herstellung von Stahl erforderlich sind, nicht notwendig. Zudem ist Holz als Baustoff ein Speicher für nach überwiegender Auffassung klimaschädlichem Kohlendioxid und besitzt somit im Vergleich zu anderen Baustoffen einen deutlich niedrigeren CO2-Ausstoß pro Gewichtseinheit beispielsweise im Vergleich zu Stahl. Die Ausbildung von Verkleidungsteilen aus einem nachwachsenden Holzrohstoff spart erhebliche Mengen an auf fossilen Rohstoffen basierenden Kunststoff ein. Ein aus einem Holzrohstoff ausgebildeter Wickelkern kann im wesentlichen ebenso Stahl und/oder Kunststoff Bauteile mit gleichem Zweck nachhaltig ersetzen.

Als weiterer positiver Effekt konnte festgestellt werden, dass ein Schwingungsverhalten und/oder ein Vibrationsverhalten eines solchen Rolltores bei einer auf und ab Bewegung des Torvorhanges hohen Anforderungen genügt. Zurückgeführt wird dies auf gute Eigendämpfungseigenschaften von aus einem Holzrohstoff gebildeten tragenden Bauteilen, zum Beispiel den Zargenträgern, dem Wickelkern und auch von nicht tragenden Teilen, wie zum Beispiel Verkleidungselementen.

Die Zargenträger eines erfindungsgemäßen Rolltores, gebildet aus einem nachwachsenden Holzrohstoff sind zudem geeignet, entweder als eine stabile Befestigungsbasis für separate Führungsmittel zur Führung eines Torvorhanges zu dienen oder mittels Teilbereichen der Zargenträger diese Führungsmittel auszubilden.

Eine vorteilhafte Ausführungsform zeichnet sich dadurch aus, dass der nachwachsende Holzrohstoff ein Nadelholz, ein Laubholz, Bambus oder Mischungen hieraus ist.

Je nach Festigkeitsansprüchen kann es sinnvoll sein, Laubholz, Nadelholz, insbesondere aus heimischen Beständen, welche lokal nahe bei dem Schlussendlichen Einsatzort des nachhaltigen Hubtores liegen zu verwenden. Auch sind Ausbildungen der Zagenträger und/oder des Wickelkerns und/oder der Verkleidungselemente aus Bambus, insbesondere aus verarbeitetem Bambus denkbar und vorteilhaft.

Zweckmäßig ist, dass der nachwachsende Holzrohstoff ein Massivholz ist oder dass der Holzrohstoff zu einem Konstruktionsholzelement verarbeitet ist.

Insbesondere der Einsatz von Massivholz kann bei geeigneter Auswahl des Holzwerkstoffes für hohe mechanische Stabilität sorgen. Ein verarbeitetes Konstruktionsholzelement kann insbesondere Vorteile hinsichtlich der Langzeit-Maßhaltigkeit haben und bietet insbesondere im Bereich von kreuzverleimtem Schichtholz auch nahezu isotrope Festigkeitseigenschaften, zum Beispiel eine Isotrope Biegefestigkeit, eine isotrope Zug-/ Druckfestigkeit des entsprechenden Konstruktionsholzelements.

Zweckmäßigerweise kann das Konstruktionsholzelement als eines oder mehrere aus der nachfolgenden Gruppe gewählt sein:
- Sperrholz
- Leimholz
- Schichtholz
- Spanholz, zum Beispiel Spanplatten, Spanträger
- Echtholz-Laminat

Derartige Konstruktionsholzelemente haben sich bewährt und sind in großer Menge zu wirtschaftlich günstigen Konditionen auf dem Markt.

Zweckmäßig ist auch, dass die Verkleidungselemente wenigstens überwiegend aus dem nachwachsenden Holzrohstoff gebildet sind.

Dies ermöglicht es, beispielsweise Embleme, Aufdrucke, Beschriftungen und dergleichen auch aus anderen Materialien, zum Beispiel Kork oder Pressfasern zu bilden.

Zu einer Reduzierung von Schadstoffemissionen trägt ebenfalls bei, dass wenigstens in einem Einbauzustand des Rolltores sichtbare Oberflächen der Zargenträger und des wenigstens einen Verkleidungselements mit einem Farbanstrich auf Wasserbasis versehen sind.

Es bietet sich an, dass das wenigstens eine Verkleidungselement ein Zargendeckel oder ein Wickelkastendeckel ist.

Derartig großflächige Verkleidungselemente aus dem nachwachsenden Holzrohstoff auszubilden bietet ein hohes Einsparpotenzial an Stahl oder Kunststoff. Insbesondere können beispielsweise auch hohe Kosten für Formwerkzeuge eingespart werden, wenn ein großflächiges geformtes Kunststoffteil entfallen kann.

Zur Erfüllung von Dichtigkeitsanforderungen, zum Beispiel Winddichtigkeit oder Zugluft-Dichtigkeit eines Rolltores sind Dichtungselemente unerlässlich. Solche Dichtprofile sind bei einem erfindungsgemäßen Rolltor aus einem überwiegend Kork enthaltenden Rohstoff gebildet.

Eine solche Lösung ermöglicht es, auch in der Bauteil-/Funktionsklasse von Dichtungen und Stoffen frei und/oder gummifrei die erforderlichen Anforderungen zu erfüllen
Zur Förderung eines Nachhaltigkeitsgedankens, insbesondere hinsichtlich der Verwendung von bereits existierenden Ausgangsmaterialien ist es zweckmäßig, dass der nachwachsende Holzrohstoff ein Rezyklat eines nachwachsenden Holzrohstoffes ist.

Hierdurch kann insbesondere anfallender Holzabfall bzw. ausgediente Holzbauelemente einer erneuten Verwendung zugefügt werden.

Hinsichtlich der besonderen Anforderungen an den Rollvorhang, insbesondere hinsichtlich der Anforderung des Schallschutzes an den Rollvorhang zusammen mit den geforderten Nachhaltigkeitsanforderungen gelingt es in besonders vorteilhafter Weise, diese zu erfüllen, wenn der Torbehang aus einer nicht gewebten Faserschicht, insbesondere aus einer Filzbahn ausgebildet ist, welche wenigstens überwiegend aus nachwachsenden Naturfasern gebildet ist oder aus Fasern gebildet ist, welche aus einem Rezyklat-Kunststoff, insbesondere einem Rezyklat-Thermoplast hergestellt sind.

Unter einem Filz ist im Rahmen dieser Erfindung ein nicht gewebtes Fasergebilde zu verstehen, welches beispielsweise mechanisch gebundene Fasern, zum Beispiel vernadelte Fasern aufweist oder welches aus chemisch gebundenen Fasern beispielsweise im Wege des Einsatzes eines Bindemittels gebunden sind. Ein anderer gebräuchlicher Ausdruck für ein solches nicht gewebtes Fasergebilde, der im Sinne dieser Erfindung Synonym zum Begriff Filz zu verstehen ist, ist ein Vlies.

Geeignete nachhaltige Rohstofffasern für einen solchen Filz-Torbehang bzw. für einen solchen Vlies-Torbehang sind beispielsweise Naturfasern wie
- pflanzliche Fasern
- tierische Fasern, z.B. Wolle
- Wollfasern
- Mineralfasern sind.

Mineralfasern, wie zum Beispiel Steinwolle-Fasern oder Glaswolle-Fasern werden im Sinne dieser Erfindung als Naturfasern eingestuft, da deren Herstellung keine fossilen Rohstoffe als Ausgangsmaterialien für die Bildung der Fasern benötigt. Insoweit genügt auch eine Mineralfaser den Nachhaltigkeitsanforderungen und ist im Sinne der Erfindung als eine Naturfaser zu verstehen.

Ein zweckmäßiges Bindungsverfahren, um aus den Naturfasern einen tragfähigen Torbehang bilden zu können ist beispielsweise, dass die Naturfasern bindemittelfrei, ausschließlich mechanisch gebunden, zum Beispiel vernadelt sind.

Eine solche Vernadelung kann es sogar ermöglichen, einen Filz/ein Vlies bereitzustellen, welches völlig bindemittelfrei die erforderlichen mechanischen Festigkeiten für einen Torbehang bereitstellt.

Zweckmäßig ist darüber hinaus, dass die Naturfasern und/oder die nicht gewebte Faserschicht hydrophob hergerichtet sind.

Dies ist insbesondere dann von Vorteil, wenn das nachhaltige Rolltor in einem Bereich zum Einsatz kommen soll, in dem eine Befeuchtung oder Witterung des Torbehanges nicht ausgeschlossen werden kann. Durch eine hydrophobe Herrichtung kann zuverlässig verhindert werden, dass sich Feuchtigkeit in einem entsprechenden Torbehang sammelt.

Nachhaltigkeitsanforderungen können bereits erfüllt sein, wenn die Naturfasern wenigstens 50 Gewichts%, insbesondere wenigstens 70 Gewichts%, weiter insbesondere mehr als 80 Gewichts% des Torbehanges bilden.

Zusätzlich zu schalldämpfenden Eigenschaften kann es manchmal auch sinnvoll sein Wärmedämmeigenschaften des Torbehanges zu optimieren. In einem solchen Fall ist zweckmäßigerweise die nicht gewebte Faserschicht eine Mineralfaserschicht, zum Beispiel eine Glasfaserschicht oder eine Steinwolleschicht.

Im Folgenden wird die Erfindung anhand der Zeichnung beispielhaft näher erläutert.

Es zeigen:
- Figur 1 A, Figur 1 B:: eine isometrische Ansicht von schräg oben auf eine Ausführungsform eines erfindungsgemäßen nachhaltigen Rolltores in einer Ansicht mit verdeckten unsichtbaren Linien (Figur 1 A) und in einer Ansicht mit gestrichelten verdeckten Linien (Figur 1 B);
- Figur 2:: eine isometrische Explosionsdarstellung eines erfindungsgemäßen nachhaltigen Rolltores mit Darstellungen von Zargenträgern, einem Torbehang, Zargendeckeln und einem Wickelkastendeckel;
- Figur 2 A:: eine Schrägansicht auf einen Horizontalschnitt einer Zarge, welche Führungsmittel für einen Torbehang bildet, ohne dass weitere Führungsmittelbauteile erforderlich sind;
- Figur 3:: ein Detail A aus Figur 2 in einer vergrößerten Darstellung;
- Figur 4:: im Querschnitt eine vorteilhafte Befestigung von Zargen an einem Hallenboden.

Figur 1 A zeigt eine isometrische Ansicht von schräg oben eines erfindungsgemäßen nachhaltigen Rolltores 1. Das Rolltor 1 besitzt zwei Zargen 2, in denen auf und ab bewegbar ein Torbehang 3 geführt ist. Die Zargen 2 haben jeweils einen Zargenträger 4 und einen Zargendeckel 5. Der Torbehang 3 ist in einer Vertikalrichtung V auf und ab bewegbar, insbesondere motorisch auf und ab bewegbar geführt.

Am vertikal oberen Ende der Zargen 2 ist ein Wickelkasten 6 angeordnet, in dem eine Aufwickeleinrichtung 7 (vergleiche Figur 1 B) für den Torbehang 3 untergebracht ist. Die Aufwickeleinrichtung 7 besitzt einen Wickelkern 8, welcher um eine horizontale Achse A antreibbar gelagert ist.

Der Wickelkasten 6 umgibt die Aufwickeleinrichtung 7 zusammen mit dem hierauf aufgewickelten Teil des Torbehangs 3.

An einem vertikal unteren Ende des Torbehangs 3 ist ein Abschlussprofil 9 angeordnet, welches zum Beispiel klemmend mit dem Torbehang 3 im Bereich einer vertikalen Unterkante des Torbehangs 3 verbunden ist. An einem nach unten weisenden Ende des Abschlussprofils 9 sitzt bevorzugt eine Abschlussdichtung 10, welche bei herabgelassenem Torbehang 3 einen möglicherweise auftretenden Spalt zwischen dem Abschlussprofil 9 und einem Hallenboden 11 abdichtet.

Wenigstens die Zargenträger 4, die Zargendeckel 5, der Wickelkasten 6 wie auch der Wickelkern 8 sind aus einem nachwachsenden Holzrohstoff gebildet. Der Wickelkern 8 und der Wickelkasten 6 sind bevorzugt aus einem Sperrholz gebildet.

Die Zargenträger 4 wie auch die Zargendeckel 5 können ebenfalls aus einem Sperrholz gebildet sein. Je nach Belastungssituation kann es sich auch anbieten, ein anderes Konstruktionsholzelement als ein Sperrholz, zum Beispiel ein Leimholz oder auch Massivholz hierfür zu verwenden.

Figur 2 zeigt einige Bestandteile des erfindungsgemäßen Rolltors 1 in einer Explosionsdarstellung. So ist beispielsweise der Torbehang 3 in einer nahezu vollständig abgewickelten Stellung dargestellt. Am vertikal oberen Ende des Torbehangs 3 ist noch ein Restwickel erkennbar. Die Zargenträger 4 und die Zargendeckel 5 sind beabstandet voneinander gezeichnet dargestellt, sodass sichtbar wird, dass die Zargenträger 4 Führungsmittel 12 tragen, welche beispielsweise als Führungsschienen oder Führungsbacken ausgebildet sind. Die Führungsmittel 12 dienen dazu, eine vertikal verschiebliche Führung des Torbehangs 3 sicherzustellen.

Figur 2A zeigt eine weitere, bevorzugte Ausführungsform zur Bereitstellung von Führungsmitteln 12. Bei dieser Ausführungsform bilden Teilbereiche der Zargenträger 4 selbst die Führungsmittel 12. Im gezeigten Beispiel ist der Zargenträger 4 im Querschnitt C-förmig ausgebildet und besitzt zwischen freien Enden 4A der Zargenträger 4 einen Führungsschlitz 12A, in dem der Torbehang 3 entlang des Führungsschlitzes 12A verschieblich geführt ist.

Somit können zusätzliche Bauteile, welche eine Torbehang-Führung bereitstellen, vermieden werden. Auch können Aufnahmekonsolen 13 (vergleiche Figur 3) am Zargenträger 4 befestigt sein. Die Aufnahmekonsolen 13 dienen dabei beispielsweise zur Aufnahme einer Wickelkernlagerung. Die Aufnahmekonsolen 13 können als ein metallisches Stanzbiegeteil oder ebenfalls aus einer Sperrholzkonstruktion ausgebildet sein.

In der Explosionsdarstellung gemäß Figur 2 sind Wickelkastendeckel 6A dargestellt, welche horizontal seitlich offene Enden des Wickelkastens 6 abdecken. Diese können zweckmäßigerweise ebenso aus einem nachwachsenden Holzrohstoff, zum Beispiel einem Sperrholz gebildet sein.

Eine Oberflächenbeschichtung sämtlicher aus dem nachwachsenden Holzrohstoff gebildeter Bauteile des Rolltors 1 ist zweckmäßigerweise in Form einer schadstoffarmen, wasserlöslichen Farbbeschichtung ausgebildet.

Der Torbehang 3 ist als nicht gewebte Faserschicht, zum Beispiel als ein Filz und/oder als Vlies ausgebildet. Eine solche nicht gewebte Faserschicht ist beispielsweise aus Naturfasern ausgebildet, besitzt jedoch wenigstens einen Naturfaseranteil von wenigstens 50 Gewichtsprozent, insbesondere wenigstens 70 Gewichtsprozent, weiter insbesondere 80 Gewichtsprozent oder darüber. Der Torbehang kann als rein mechanisch gebundenes Filz/Vlies, beispielsweise ein vernadelter Filz oder ein vernadeltes Vlies sein, welche insbesondere hydrophob hergerichtet sein können. Gleichwohl können auch chemisch gebundene Filze/Vliese, insbesondere auch hydrophob hergerichtete Filze/Vliese zum Einsatz kommen.

Figur 4 zeigt eine Bodenplatte 14, welche es ermöglicht, eine aus einem nachwachsenden Rohstoff hergestellte Zarge 2 in ästhetisch ansprechender Art und Weise auf dem Hallenboden 11 zu befestigen. Die Bodenplatte 14 weist dabei eine Grundplatte 15 auf, welche einen Vertikalvorsprung 16 besitzt. Der Vertikalvorsprung 16 ist dabei derart hinsichtlich seines Umfangs bemessen, dass dieser in einen Innenraum der Zarge 2 insbesondere passgenau eintauchen kann und somit in mechanischer Hinsicht für eine Positionierung, insbesondere eine Zentrierung der Zarge 2 bezüglich der Bodenplatte 14 sorgen kann. Außerdem ist es möglich, die Bodenplatte 14 mittels Schraubverbindungen am Hallenboden 11 zu befestigen, welche nach einem Aufstellen der Zargen 2 auf der Bodenplatte 14 nicht mehr sichtbar sind. Daher kann eine Aufstellung der Zargen 2 in ästhetisch besonders ansprechender Form erfolgen, ohne dass zum Beispiel Bodenbefestigungsschrauben sichtbar sind.

Mittels der Bodenplatte 14, welche wenigstens den Vertikalvorsprung 16 aufweist, der für eine Positionierung der Zarge 2 gegenüber der Bodenplatte 14 sorgt, gelingt darüber hinaus eine besonders einfache und gut handhabbare Befestigung der Zargen 2 am Hallenboden 11. Dies insbesondere deshalb, weil die Bodenplatten 14 im Vergleich zu den Zargen 2 leicht handhabbare Gegenstände sind, die in einfacher Art und Weise positioniert und am Hallenboden 11 befestigt werden können. Sie bilden somit eine Art "Fundament" für die Zargen 2, welche lediglich noch auf den positionierten und befestigten Bodenplatten 14 abgestellt werden müssen, um passgenau in einer Halle angeordnet zu sein.

Randliche Kanten 16A des Vertikalvorsprungs 16 können abgeschrägt sein, um einen Findungsvorsprung zu bilden, mit dem ein zentriertes Aufsetzen der Zarge 2 relativ zur Bodenplatte 14 erleichtert ist. Hierdurch ist eine positionsgenaue Errichtung der Zargen 2 erleichtert.

### Bezugszeichenliste:

- 1: Rolltor
- 2: Zarge
- 3: Torbehang
- 4: Zargenträger
- 4A: freie Enden
- 5: Zargendeckel
- 6: Wickelkasten
- 6A: Wickelkastendeckel
- 7: Aufwickeleinrichtung
- 8: Wickelkern
- 9: Abschlussprofil
- 10: Abschlussdichtung
- 11: Hallenboden
- 12: Führungsmittel
- 12A: Führungsschlitz
- 13: Aufnahmekonsolen
- 14: Bodenplatte
- 15: Grundplatte
- 16: Vertikalvorsprung
- 16A: randliche Kanten

- V: Vertikalrichtung
- A: Achse

## Patentansprüche

1. Rolltor (1), insbesondere nachhaltiges Rolltor (1), welches wenigstens zwei Zargenträger (2) zur Aufnahme und Halterung von Führungsmitteln (12) oder zur Bildung von Führungsmitteln (12) zur Führung eines, insbesondere auf-/abwickelbaren Torbehanges (3), wenigstens einen Wickelkern (8) zum Aufwickeln und/oder Abwickeln des Torbehanges (3) und wenigstens ein Verkleidungselement (5; 6; 6A) besitzt,
**dadurch gekennzeichnet, dass**
wenigstens die Zargenträger (2), der Wickelkern (8) und das wenigstens eine Verkleidungselement (5; 6; 6A) wenigstens überwiegend aus einem nachwachsenden Holzrohstoff ausgebildet sind.

2. Rolltor nach Anspruch 1, **dadurch gekennzeichnet, dass** der nachwachsende Holzrohstoff ein Nadelholz, ein Laubholz, Bambus oder Mischungen hieraus ist.

3. Rolltor nach einem der Ansprüche 1 oder 2, **dadurch gekennzeichnet, dass** der nachwachsende Holzrohstoff ein Massivholz ist oder dass der Holzrohstoff zu einem Konstruktionsholzelement verarbeitet ist.

4. Rolltor nach einem der vorhergehenden Ansprüche, **dadurch gekennzeichnet, dass** das Konstruktionsholzelement als eines oder mehrere aus der nachfolgenden Gruppe ausgebildet ist:
- Sperrholz
- Leimholz
- Schichtholz
- Spanholz, zum Beispiel Spanplatten, Spanträger
- Laminat

5. Rolltor nach einem der vorhergehenden Ansprüche, **dadurch gekennzeichnet, dass** die Verkleidungselemente wenigstens überwiegend aus dem nachwachsenden Holzrohstoff gebildet sind.

6. Rolltor nach einem der vorhergehenden Ansprüche, **dadurch gekennzeichnet, dass** wenigstens in einem Einbauzustand des Rolltores (1) sichtbare Oberflächen der Zargenträger (2) und des wenigstens einen Verkleidungselements (5; 6; 6A) mit einem Farbanstrich auf Wasserbasis versehen sind.

7. Rolltor nach einem der vorhergehenden Ansprüche, **dadurch gekennzeichnet, dass** das wenigstens eine Verkleidungselement (5; 6; 6A) ein Zargendeckel (5) oder ein Wickelkasten (6) oder ein Wickelkastendeckel (6A) ist.

8. Rolltor nach einem der vorhergehenden Ansprüche, **dadurch gekennzeichnet, dass** Dichtprofile, z.B eine Abschlussdichtung (10) aus einem überwiegend Kork enthaltenden Rohstoff gebildet sind.

9. Rolltor nach einem der vorhergehenden Ansprüche, **dadurch gekennzeichnet, dass** der nachwachsende Holzrohstoff ein Rezyklat eines nachwachsenden Holzrohstoffes ist.

10. Rolltor nach einem der vorhergehenden Ansprüche, **dadurch gekennzeichnet, dass** der Torbehang (3) aus einer nicht gewebten Faserschicht, insbesondere aus einer Filzbahn ausgebildet ist, welche wenigstens überwiegend aus nachwachsenden Naturfasern gebildet ist oder aus Fasern gebildet ist, welche aus einem Rezyklat-Kunststoff hergestellt sind.

11. Rolltor nach einem der vorhergehenden Ansprüche, **dadurch gekennzeichnet, dass** die Naturfasern
- pflanzliche Fasern
- tierische Fasern
- Wollfasern
- Mineralfasern
sind.

12. Rolltor nach einem der vorhergehenden Ansprüche, **dadurch gekennzeichnet, dass** die Naturfasern bindemittelfrei, ausschließlich mechanisch gebunden, zum Beispiel vernadelt sind.

13. Rolltor nach einem der vorhergehenden Ansprüche, **dadurch gekennzeichnet, dass** die Naturfasern und/oder die nicht gewebte Faserschicht hydrophob hergerichtet sind.

14. Rolltor nach einem der vorhergehenden Ansprüche, **dadurch gekennzeichnet, dass** die Naturfasern wenigstens 80 Gewichts% des Torbehanges (3) bilden.

15. Rolltor nach einem der vorhergehenden Ansprüche, **dadurch gekennzeichnet, dass** die nicht gewebte Faserschicht eine Mineralfaserschicht, zum Beispiel eine Glasfaserschicht oder eine Steinwolleschicht ist.
